# EUROPÄISCHE PATENTSCHRIFT

(11) **EP 1 260 645 B1**
(45) Veröffentlichungstag und Bekanntmachung des Hinweises auf die Patenterteilung: **27.07.2005**
(21) Anmeldenummer: 02010652.2
(22) Anmeldetag: 13.05.2002
(51) Int. Cl.: E04B 9/04

(54) **Deckenplatte**
Ceilng slab
Dalle de plafond

(30) Priorität: 15.05.2001 DE 10123701
(43) Veröffentlichungstag der Anmeldung: 27.11.2002
(73) Patentinhaber: Louis M. Goffard, 4801 Verviers (BE)
(72) Erfinder: Louis M. Goffard, 4801 Verviers (BE)
(74) Vertreter: König, Werner, Dipl.-Ing.

(56) Entgegenhaltungen:
- WO-A-99/43907
- FR-A- 2 727 711
- US-A- 3 948 347
- US-A- 4 194 329
- US-A- 4 901 485

## Beschreibung

Die Erfindung betrifft eine Deckenplatte zur Platzierung in einem Hängesystem.

Derartige Deckenplatten, siehe beispielweise FR-A-2 727 711, werden insbesondere dazu eingesetzt, die akustischen Gegebenheiten von Räumen zu beeinflussen. Sie können daneben aber auch optische Effekte bewirken und der Wärmedämmung dienen.

Die Aufgabe der vorliegenden Erfindung besteht nun darin, eine besonders einfach ausgebildete und kostengünstig herstellbare Deckenplatte zu schaffen, mit der die Akustik von Räumen maßgeblich beeinflusst werden kann.

Erfindungsgemäß ist zur Lösung der Aufgabe eine Deckenplatte mit den Merkmalen des Anspruchs 1 vorgesehen.

Die Unterseite des Formkörpers wird durch die Wölbung des Tragelements in größerem Abstand zur Bodenfläche des Rahmens gehalten.

Diese Formplatte ist besonders stabil und hält den Formkörper genau platziert an dem für ihn bestimmten Ort. Das Material des Formkörpers kann dabei so gewählt werden, dass es schall- und/oder wärmedämmend und/oder feuerhemmend ist. Bevorzugt wird als solches Material Steinwolle verwendet.

Der Rahmen ist vorzugsweise aus Metall, insbesondere aus Stahlprofilen gebildet.

Erfindungsgemäß kann der Rahmen mit nach außen abstehenden Auflagern versehen sein. Diese Auflager eignen sich dazu, auf entsprechenden Aufnahmen des Hängesystems zur Auflage zu kommen und die Deckenplatte zuverlässig zu halten. Die Auflager können über die gesamten Seitenlängen des Rahmens sich erstrecken.

Die Abdeckungen können als Kunststofffollien, z. B. PVC-Folie, ausgebildet sein, aber auch aus textilem Material oder aus einem anderen für den jeweiligen Einsatz zu bestimmenden Material gewählt sein. Sie können mit dem Rahmen insbesondere durch Kleben verbunden sein.

Als Material für den Formkörper eignet sich insbesondere Steinwolle. Der Formkörper kann außenseitig mittels einer Folie, z.B. einer Aluminiumfolie, abgedeckt sein.

Nachstehend werden einige Ausführungsformen der erfindungsgemäßen Deckenplatte anhand von Zeichnungen beschrieben.

Es zeigt:
- Figur 1: einen Schnitt nach der Linie A - A in Figur 2 durch eine erste Ausführungsform der Deckenplatte,
- Figur 2: eine Draufsicht auf die Deckenplatte nach Figur 1,
- Figur 3: einen Schnitt nach der Linie B - B in Figur 4 einer zweiten Ausführungsform der erfindungsgemäßen Deckenplatte mit nach außen abstehenden Auflagern,
- Figur 4: eine Draufsicht auf die Deckenplatte gemäß Figur 3,
- Figur 5: eine Detailansicht betreffend die Auflage von Deckenplatten gemäß den Figuren 1 und 2 auf einem Hängesystem,
- Figur 6: eine Detailansicht betreffend die Auflage von Deckenplatten gemäß den Figuren 3 und 4 auf einem Hängesystem,
- Figur 7: eine schematische Ansicht eines Rahmens einer erfindungsgemäßen Deckenplatte und
- Figur 8: einen Schnitt durch einen Rahmen gemäß Fig. 7 mit Formkörper und mit in Abstand über bzw. unterdiesem vorgesehenen Abdeckungen.

Die Deckenplatte gemäß der Ausführungsform nach den Figuren 1 und 2 besteht aus einem Metallrahmen 1, vorzugsweise aus Stahl, mit Seitenwänden 2, oberen Wangen 3 und unteren Wangen 4. An die unteren Wangen 4 schließt sich jeweils ein aufwärts gewölbter Abschnitt 5 an. Die Wangen 4 und 5 bilden Tragelemente, auf denen ein Formkörper 6 mit Abstand über einer Abdeckung 7 ruht, die wiederum mit den Wangen 4 verbunden, vorzugsweise verklebt ist. Die Abdeckung 7 kann aus einer Kunststofffolie, aus textilem Material oder aus einem anderen für die jeweilige akustische Situation geeigneten Materialen bestehen.

Der Formkörper 6 wird von den Abschnitten 5 in Anlage an der Innenseite der Wangen 3 gehalten. Er besteht vorzugsweise aus Stahlwolle.

Die Deckenplatte ist rechteckig ausgebildet und ruht auf Lagerteilen 8 eines Hängesystems. Der Metallrahmen 1 besteht aus Stahlprofilen 9, die an den Ecken fest miteinander verbunden, insbesondere verschweißt sind.

Die Ausführungsform nach den Figuren 3 und 4 weicht von der soeben beschriebenen dadurch ab, dass an den Seitenwänden 2 nach außen abstehende Auflager 12 vorgesehen sind, die auf den Lagerteilen 8 des Hängesystems ruhen.

Figur 5 zeigt zwei Deckenplatten gemäß der Ausführungsform nach den Figuren 1 und 2 im Zusammenwirken mit den Auflagern eines Hängesystems.

Figur 6 zeigt zwei Deckenplatten nach der Ausführungsform gemäß den Figuren 3 und 4 in Verbindung mit den Auflagern eines Hängesystems.

In Figur 7 ist ein Metallrahmen 1 der beschriebenen Art dargestellt. Figur 8 zeigt in diesem Rahmen 1 einen Formkörper 6, wobei die Stahlprofile hier obere Wangen 15 und untere Wangen 16 haben und der Formkörper zwischen diesen Wangen sitzt. Auf den Außenseiten dieser Wangen ist jeweils eine Abdeckung 17 vorgesehen, die jeweils zu der äußeren Fläche des Formkörpers 6 einen Abstand aufweisen. Die Abdeckungen 17 sind mit den Außenflächen der Wangen 15, 16 fest verbunden, insbesondere verklebt. Es werden somit Hohlräume zwischen den Außenflächen des Formkörpers 6 einerseits und den Abdeckungen 17 andererseits gebildet. Es ist selbstverständlich möglich, eine solche Abdeckung nur auf der einen Seite der Deckenplatte vorzusehen.

Der Formkörper 6 kann außenseitig mittels einer Folie, z.B. einer Aluminiumfolie, abgedeckt sein.

## Patentansprüche

1. Deckenplatte zur Platzierung in einem Hängesystem, mit einem rechteckigen formstabilen Rahmen (1), einem dem Rahmen (1) angepassten und darin formschlüssig platzierten plattenförmigen Formkörper (6) aus schalldämmendem Material, wobei die Dicke des Rahmens größer ist als die Dicke des Formkörpers (6), und einer an der oberen und /oder der im eingebauten Zustand unteren Außenseite des Rahmens verlaufenden, jeweils den Formkörper (6) mit Abstand überspannenden Abdeckung (7;17).
**dadurch gekennzeichnet,**
**dass** der Rahmen (1) auf seiner Unterseite mit den Formkörper (6) tragenden, aufeinander zu vorstehenden Tragelementen versehen ist, die als Stege ausgebildet sind, längs dem Innenrand des Rahmens (1)und zum Innern dieses Rahmens hin gewölbt verlaufen.

2. Deckenplatte nach Anspruch 1, **dadurch gekennzeichnet, dass** der Rahmen ein Metallrahmen (1) ist

3. Deckenplatte nach einem der vorhergehenden Ansprüche, **dadurch gekennzeichnet, dass** der Rahmen mit nach außen abstehenden Auflagern versehen ist.

4. Deckenplatte nach Anspruch 4, **dadurch gekennzeichnet, dass** die Auflager jeweils über die gesamten Seitenlängen des Rahmens verlaufen.

5. Deckenplatte nach einem der vorhergehenden Ansprüche, **dadurch gekennzeichnet, dass** die Abdeckung (7;17) aus Kunststofffolie oder aus textilem Material besteht.

6. Deckenplatte nach einem der vorhergehenden Ansprüche, **dadurch gekennzeichnet, dass** die Abdeckung (7;17) aus PVC-Folie besteht.

7. Deckenplatte nach einem der vorhergehenden Ansprüche , **dadurch gekennzeichnet, dass** die Abdeckung (7;17) mit dem Rahmen (1) verklebt ist.

8. Deckenplatte nach einem der vorhergehenden Ansprüche, **dadurch gekennzeichnet, dass** der Formkörper (6) aus Steinwolle gebildet ist.

9. Deckenplatte nach einem der vorhergehenden Ansprüche, **dadurch gekennzeichnet, dass** der Formkörper (6) außenseitig mittels einer Folie abgedeckt ist.

10. Deckenplatte nach Anspruch 9, **dadurch gekennzeichnet, dass** der Formkörper (6) mittels einer Aluminiumfolie abgedeckt ist.

## Claims

1. A ceiling slab for placing in a suspension system, comprising a rectangular inherently stable frame (1), a slab-shaped shaped body (6) adapted to the frame (1) and placed in positive contact therein, made of sound-damping material, wherein the thickness of the frame is greater than the thickness of the shaped body (6), and a cover (7; 17) which spans the shaped body (6) at a distance, and runs on the upper side of the frame in the built-in state and/or the lower outer side of the frame in the built-in state,
**characterised in that** the frame (1) is provided on its lower side with supporting elements which carry the shaped body (6) and project towards one another, which are constructed as webs, and which run along the inner edge of the frame (1) and towards the inside of this frame in an arched fashion.

2. The ceiling slab according to claim 1, **characterised in that** the frame is a metal frame (1).

3. The ceiling slab according to any one of the preceding claims, **characterised in that** the frame is provided with outwardly projecting supports.

4. The ceiling slab according to claim 4, **characterised in that** the supports each run over the total side lengths of the frame.

5. The ceiling slab according to any one of the preceding claims, **characterised in that** the cover (7;17) is made of plastic foil or textile material.

6. The ceiling slab according to any one of the preceding claims, **characterised in that** the cover (7; 17) is made of PVC film.

7. The ceiling slab according to any one of the preceding claims, **characterised in that** the cover (7; 17) is glued to the frame (1).

8. The ceiling slab according to any one of the preceding claims, **characterised in that** the shaped body (6) is made of rock wool.

9. The ceiling slab according to any one of the preceding claims, **characterised in that** the shaped body (6) is covered on the outside by means of a film.

10. The ceiling slab according to claim 9, **characterised in that** the shaped body (6) is covered by means of an aluminium foil.

## Revendications

1. Panneau de couverture destiné à être placée dans un système de suspension, avec un cadre (1) rectangulaire indéformable, un corps moulé (6) en forme de panneau en matériau insonorisant, qui est adapté au cadre (1) et placé dans ce dernier par complémentarité de forme, l'épaisseur du cadre étant supérieure à l'épaisseur du corps moulé (6) et un recouvrement (7 ; 17) s'étendant sur la face extérieure supérieure à l'état monté et/ou inférieure à l'état monté du cadre, recouvrant respectivement le corps moulé (6) à une certaine distance,
**caractérisé en ce que**
sur sa face inférieure, le cadre (7) est muni d'éléments supports portant le corps moulé (6) et saillant les uns vers les autres, qui sont conçus sous la forme d'étais et qui s'étendent le long du bord intérieur du cadre (1) et sous une forme courbée vers l'intérieur dudit cadre.

2. Panneau de couverture selon la revendication 1,
**caractérisé en ce que** le cadre est un cadre métallique (1).

3. Panneau de couverture selon l'une quelconque des revendications précédentes,
**caractérisé en ce que** le cadre est muni d'appuis dépassant vers l'extérieur.

4. Panneau de couverture selon la revendication 4,
**caractérisé en ce que** les appuis s'étendent respectivement sur toute la longueur latérale du cadre.

5. Panneau de couverture selon l'une quelconque des revendications précédentes, **caractérisé en ce que** le recouvrement (7 ; 17) est en film plastique ou en une matière textile.

6. Panneau de couverture selon l'une quelconque des revendications précédentes, **caractérisé en ce que** le recouvrement (7 ; 17) est en film PVC.

7. Panneau de couverture selon l'une quelconque des revendications précédentes, **caractérisé en ce que** le recouvrement (7 ; 17) est collé sur le cadre (1)

8. Panneau de couverture selon l'une quelconque des revendications précédentes, **caractérisé en ce que** le corps moulé (6) est conçu en laine minérale.

9. Panneau de couverture selon l'une quelconque des revendications précédentes, **caractérisé en ce que** sur sa face extérieure, le corps moulé (6) est recouvert d'un film.

10. Panneau de couverture selon la revendication 9, **caractérisé en ce que** le corps moulé (6) est recouvert d'un film aluminium.
